# EUROPÄISCHE PATENTSCHRIFT

(11) **EP 0 317 695 B1**
(45) Veröffentlichungstag und Bekanntmachung des Hinweises auf die Patenterteilung: **17.07.1991**
(21) Anmeldenummer: 88101742.0
(22) Anmeldetag: 06.02.1988
(51) Int. Cl.: E04G 7/30

(54) **Metallstandgerüst für Bauwerke**
Metal scaffolding for buildings
Echafaudage métallique pour le bâtiment

(30) Priorität: 07.01.1988 DE 3800169; 26.01.1988 DE 3802172; 27.11.1987 DE 3740231
(43) Veröffentlichungstag der Anmeldung: 31.05.1989
(62) Teilanmeldung aus: 90123373.4
(73) Patentinhaber: GÜNTER RUX GMBH, 58135 Hagen (DE)
(72) Erfinder: Müller, Dieter, D-5800 Hagen-Haspe (DE); Hiby, Manfred, D-5820 Gevelsberg (DE); Gottschalk, Günter, D-5800 Hagen (DE)
(74) Vertreter: Herrmann-Trentepohl, Werner, Dipl.-Ing.

(56) Entgegenhaltungen:
- EP-A- 0 009 680
- EP-A- 0 110 027
- WO-A-81/01164
- WO-A-82/02733
- AU-B- 518 442

## Beschreibung

Die Erfindung betrifft ein Metallstandgerüst für Bauwerke, insbesondere ein Rohrgerüst gemäß dem Oberbegriff des Patentanspruches 1.

Solche Standgerüste können als sogenannte Stangengerüste ausgeführt sein. Insbesondere bezieht sich die Erfindung jedoch auf Rohrstangengerüste, deren Elemente überwiegend aus Stahlrohren bestehen. Bei diesen Gerüsten werden die Stehrohre mit den verschiedenen, ebenfalls aus Rohrabschnitten bestehenden Riegeln über die Kupplung verbunden. Insbesondere bezieht sich die Erfindung auf Modulstandgerüste, die eine weitgehende Anpassung des Gerüstes an das jeweilige Bauwerk gestatten.

In diesen und anderen Standgerüsten gemäß der Erfindung sind die Kupplungen schraubenlos. Dadurch wird die Montage und Demontage des Gerüstes erleichtert und beschleunigt. Dennoch ist das erfindungsgemäße Standgerüst unfallsicher, weil seine Kupplungen irrtumsfrei und nur mit den vorgeschriebenen Elementen zusammengefügt werden können, sich aber andererseits unter keinen Umständen unvermutet lösen.

Hierbei geht die Erfindung von einem vorbekannten Standgerüst aus (EP-B- 0 116 679), dessen Kupplungen ein Keilgetriebe verwirklichen. Die eine an einem Stehelement angebrachte Kupplungshälfte ist als Flanschring ausgeführt und bildet den Schieber des Keilgetriebes, während die andere Kupplungshälfte mit einem auf den Flanschring zu hängenden Haken versehen ist, der den Formschluß gewährleistet. Hinter dem Haken liegt der Spalt für den Treibkeil, so daß diese Kupplungshälfte das Gestell des Keilgetriebes bildet. Das Eintreiben des Treibkeiles führt zur Verspannung der formschlüssigen Teile, wobei vor allem die das Gestell bildende Kupplungshälfte elastisch verformt wird.

Solche Kupplungen sind in Standgerüsten funktionsgerecht. Die Treibkeile lassen sich mit Hammerschlägen auch von unsicheren Standplätzen aus bei der Montage des Gerüstes leicht antreiben und wieder lösen. Sie können unverlierbar im Spalt untergebracht werden, wodurch der funktionsgerechte Zustand der Kupplungen zwangsläufig gewährleistet ist. Sie lassen sich auch raumsparend ausführen, so daß die Kupplungshälften klein zu bauen sind und u.a. für die Verwendbarkeit der Stehgerüste ein mitentscheidendes geringes Gewicht annehmen. Die Erfindung bezieht sich daher auf diese grundsätzliche Ausführungsform.

Da bei dem vorbekannten Metallstandgerüst die beschriebenen Kupplungshälften nur einen Freiheitsgrad aufweisen, ist ihr Treibkeil nur mit seiner Keilflanke im Spalt geführt; sie dient als Anzugsfläche des Getriebes. Der Treibkeil führt sich außerdem nur noch mit seiner gegenüberliegenden geraden Flanke auf der Schrägfläche des Flanschringes. Ein solcher Treibkeil muß einen Keilwinkel aufweisen, der die Selbsthemmung gewährleistet. Daraus ergibt sich ein schlanker Flachkeil, dessen Keilwinkel jedoch nicht beliebig klein gemacht werden kann, weil der Anzugsweg des Keiles aus Funktionsgründen begrenzt werden muß. In der Praxis führt das dazu, daß sich die Treibkeile bei Erschütterung des Gerüstes lockern oder sogar herausspringen können. Die Beanspruchung der Kupplungen des Gerüstes nehmen beträchtliche Größenordnungen an, wenn in der Umgebung des Gerüstes schwellende Beanspruchungen auftreten, wie sie z.B. durch den Schwerlastverkehr in Brückenbauwerken und im Baugrund ausgelöst werden. Nehmen die Trennkräfte der Kupplungshälften nennenswerte Größenordnungen an, so führt das bei gelockerten oder herausgesprungenen Treibkeilen zum Freiwerden der Kupplungen und damit von u.U. lebenswichtigen Gerüstteilen, so daß die Sicherheit nicht mehr gewährleistet ist.

Der Erfindung liegt die Aufgabe zugrunde, eine funktionsgerechte Lösung des Problems anzugeben, das durch die sich lockernden Treibkeile für die Sicherheit von Metallstandgerüsten der beschriebenen Art entstanden ist.

Eine Lösung dieser Aufgabe erfolgt erfindungsgemäß mit den Merkmalen des Patentanspruches 1. Zweckmäßige Ausführungsformen dieser Lösung sind Gegenstand der Unteransprüche 2 bis 5.

Hierbei wird gemäß der Erfindung der Treibkeil jeder Kupplung nicht mehr unmittelbar mit seiner Keilflanke der anderen Kupplungshälfte angelegt. Das geschieht vielmehr unter Zwischenschaltung der Metallamelle, die mit der Keilflanke und mit der Schrägfläche der Kupplungshälfte verspannt wird. Da die Lamelle an einer Kupplungshälfte festgelegt ist, kann sie von dem Treibkeil nicht mitgeschleppt werden und sich selbständig lösen. Andererseits verspannt sich der Treibkeil nur mit dem Spalt und der Lamelle, so daß die beschriebenen Flächen der Lamelle zusätzliche Reibungsflächen bilden, die mit den Keilflanken den nachteiligen Auswirkungen von Bewegungen der Kuplungshälften im Gefolge von Erschütterungen entgegenwirken. Der Treibkeil ist daher gegen Schwingungen, wie sie insbesondere bei rüttelnden Beanspruchungen durch den Schwerlastverkehr an Brücken auftreten können, weitgehend unempfindlich. Er kann deswegen seine Selbsthemmung auch nicht mehr unvermutet verlieren.

Diese Lösung der Erfindung hat den Vorteil, daß sie die praktischen Schnellkupplungen insbesondere von Rohrstandgerüsten von ihren bisherigen Unsicherheiten befreit, ohne daß diese Kupplungen derart verändert werden müssen, daß sie nicht weiter verwendbar sind. Tatsächlich können sogar vorhandene Kupplungen der verschiedensten Bauformen durch den Einbau der Lamelle saniert werden. Insbesondere werden aber neue Kupplungen von vornherein mit der Erfindung ausgerüstet.

Vorzugsweise und mit den Merkmalen des Patentanspruches 2 dient die Lamelle außerdem zur Verwirklichung eines mit mehreren Keilflanken arbeitenden Keilgetriebe. Das hat den Vorteil, daß hierbei die Verspannung der Kupplungshälften auf dem letzten Abschnitt des Treibweges stärker anwächst, wodurch eine vorzeitige Erschöpfung des Keilanzuges verhindert und die Reibung erhöht bzw. Keilanzugskräfte vermindert werden.

Die Lamelle kann außerdem dazu dienen, den gelockerten Treibkeil im Spalt festzuhalten, beispielsweise formschlüssig festzulegen. Das gewährleisten die Merkmale des Patentanspruches 3. Die Lamelle spannt den gelockerten Keil auf seine Abstützung und wird selbst bei angezogenem Keil gespannt.

Zweckmäßig wird die Lamelle auch gegen gewaltsame Einwirkungen von außen geschützt. Dazu dienen die Merkmale der Patentansprüche 4 und 5, weil hierbei die Befestigung der Lamelle und ihre dazu dienenden Abschnitte versenkt in der betreffenden Kupplungshälfte untergebracht sind.

Die Erfindung wird im folgenden anhand beispielsweiser Ausführungen ihrer beiden Lösungsgedanken näher erläutert, die in den Zeichnungen wiedergegeben sind. Diese zeigen im Längsschnitt die beiden Kupplungshälften an einem Rohrstandgerüst mit den abgebrochen wiedergegebenen, gekuppelten Rohren und zwar in
- Fig. 1: eine erste Ausführungsform des zuerst beschriebenen Lösungsgedankens der Erfindung vor dem Antreiben des Treibkeiles,
- Fig. 2: den Gegenstand der Fig. 2 mit verspanntem Treibkeil,
- Fig. 3: eine demgegenüber abgeänderte Ausüfhrung in der Fig. 2 entsprechender Darstellung,

Ein Stehrohr (1) eines im übrigen nicht dargestellten Rohrstandgerüstes ist mit einem Gerüstriegel (2) mit Hilfe einer mechanischen Kupplung verbunden. Eine Hälfte (4) der Kupplung (3) besteht aus einem Ring, der an dem Stehrohr (1) befestigt ist. Der Ring bildet einen Flansch (5), der eine nach oben in Richtung auf das Stehrohr (1) geneigte Kegelfläche (6) und eine entgegengesetzt geneigte untere Kegelfläche bildet, die mit (7) bezeichnet ist und als Lagerfläche für ein Keilgetriebe (8) dient. Es dient dazu, die an dem Stehrohr (1) feste und von dem beschriebenen Ring gebildete Kupplungshälfte (4) mit der anderen Kupplungshälfte (9) rüttelfest zu verbinden.

Die Kupplungshälfte (9) besteht aus einem beispielsweise gegossenen Formstück, das einen hohlzylindrischen Abschnitt (10) aufweist, mit dem der aus einem Rohr bestehende Riegel (2) verschweißt ist. Im vorderen Teil des Abschnittes (10) befindet sich ein Spalt (11) für einen Treibkeil (12). Der Treibkeil ist in Fig. 1 in seiner Ruhestellung wiedergegeben. Diese nimmt er ein, wenn der Treibkeil in seine obere Endstellung verbracht ist. Dann stützt sich die Keilfläche (13) des Treibkeiles (12) auf dem unteren Ende des Bodens (14) des Spaltes (11) mit einer Aussparung (15) auf einem Ansatz (16) des Bodens ab. Eine halbkreisförmige Verdickung (17), welche an der Treibkeilspitze ansetzt, verhindert das Freiwerden des Treibkeils aus dem Führungsschlitz (11), wenn die Teile ihre aus Fig. 2 ersichtliche Stellung einnehmen.

Der Spalt hat eine obere Eintrittsöffnung (18) und eine untere Austrittsöffnung (19). Die dem Boden (14) gegenüberliegende Dachfläche (20) des Spaltes ist in einem Schaft eines Hakens (21) ausgebildet, dessen Hakenmaul sich nach unten öffnet. Der Hakenrücken sitzt zwischen zwei Erhebungen (22), welche eine versenkte Anordnung gewährleisten und mechanische Beanspruchungen von dem Haken fernhalten.

Zwischen den Teilen (22) ist im Hakenschaft eine Aussparung (23) als Sitz über eine Lamelle (24) ausgebildet, die mit ihrem oberen abgewinkelten Ende (25) im Boden der Aussparung (23) mit einer Schraube (26) o.dgl. befestigt ist.

Die Lamelle ist ein dünner Federstahlabschnitt von der Breite des Keilrückens (27), auf dem sie gleitet, wenn der Keil getrieben wird. Sie ragt durch die Eintrittsöffnung (18) des Spaltes (11) und durch dessen Austrittsöffnung (19) nach unten und außen. Ihr Ende ist, wie bei (28) dargestellt, verdickt unter Ausbildung einer Keilfläche (29).

Zur Montage wird der Haken (21), wie aus der Zeichnung ersichtlich, von oben auf den Ringflansch (6) gehängt. Sodann wird der Keil (12) aus seiner in Fig. 1 wiedergegebenen Ruhestellung in die Ausgangsstellung zur Verspannung der Kupplungshälften geschwenkt und von oben nach unten mit Hammerschlägen angetrieben (Fig. 2). Hierbei gleitet auf der festliegenden Metallamelle (24) die sich von oben nach unten bewegende Flanke (27) des Treibkeils (12). Sobald sie an der Keilspitze (31) die Keilfläche (32) der Lamelle (24) erreicht, wächst die Vortriebskraft des Keils (12) an, wodurch sich die Lamelle mit ihrer der Keilfläche (32) gegenüberliegenden Flanke (29) der Schrägfläche (7) anlegt. Durch die Hammerschläge tritt eine Verspannung des Keilrückens (27) mit der Lamelle (24) und der Lamelle (24) mit der Lagerfläche (7) ein.

Das Lösen des in der Vorrichtung (8) verwirklichten Keilgetriebes geschieht durch Hammerschläge auf den Teil (17) des Treibkeils (12). Dadurch löst sich der Keilrücken (27) von der Lamelle (24), die zurückfedert und den Treibkeil schließlich in seiner Ausgangsstellung festlegt.

Zur Verwirklichung der Erfindung ist die Verwendung von Kegelflächen, wie sie bei (6 und 7) für die Kupplungshälfte (4) dargestellt sind, nicht Voraussetzung. Die Lamelle besteht aus Federstahl und kehrt deswegen nach Herausziehen des Treibkeils (12) in ihre Ausgangsstellung zurück, wobei der Vorsprung (16) wiederum in die Aussparung (15) des Treibkeils (12) nach Fig.1 einrastet. Dadurch ist es möglich, das Aushängen des Hakens (22) der Kupplungshälfte (9) aus dem Flansch (5) ohne Einschränkung zu ermöglichen.

Zwischen dem abgekröpften, oberen Ende (33) der Federstahllamelle und dem unteren verdickten Lamellenende (28) liegt ein Mittelabschnitt (34). Dieser wird von den gekrümmten Flächen (35, 36) begrenzt, welche dem Keilrücken (27) bzw. der Dachfläche (20) des Führungsschlitzes (18) gegenüberliegen. Mit der Fläche (35) wird das Einrasten des Treibkeils (12) wie oben beschrieben herbeigeführt.

Wie sich ferner aus den Fig. 1 und 2 ergibt, ist die Keilführung auf dem unteren Ansatz (16) der Kupplungshälfte (9) verlängert, indem der Ansatz (16) über den unteren Rand (37) der Öffnung (19) vorsteht. Hierdurch werden die Keilkräfte auf die Verdickung (28) und damit auf die Lagerfläche (29) konzentriert.

Das Ausführungsbeispiel nach Fig. 3 unterscheidet sich nach dem Ausführungsbeispiel nach den Fig. 1 und 2 durch eine verkürzte, d.h. auf die Verdickung (28) beschränkte Lamellenlänge. Hierbei hat die Lamelle (24) ein Pendellager (38), mit dem sie im Führungsschlitz (11) in der Ebene des Treibkeils (12) schwingen kann. Der Zapfen (39) des Pendellagers sitzt im Scheitel des dreieckförmigen Grundrisses der Lamelle (24). Der Scheitel wird von der mit der Lagerfläche (7) zusammenwirkenden Keilfläche (29) und der dieser gegenüberliegenden Fläche (32) des Treibkeils (12) gebildet.

## Patentansprüche

1. Metallstandgerüst für Bauwerke, insbesondere Rohrgerüst, dessen Elemente (1,2) mit Kupplungen (3) verbunden sind, deren an je einem Element (1,2) feste Hälften (4,9) formschlüssig verbunden sind und mit je einem Keilgetriebe (8) verspannbar sind, wobei eine Flanke (27) des Treibkeiles (12) einer Schrägfläche (32) einer bevorzugt an einem Stehelement (1) festen Kupplungshälfte (4) zugeordnet ist und die dieser (27) gegenüberliegende Flanke (13) als Keilfläche ausgebildet ist, wobei der Treibkeil (12) in einem Spalt (11) läuft, der in der anderen Kupplungshälfte (9) ausgespart ist, dadurch gekennzeichnet, daß der Treibkeil (12) mit seiner der Kupplungsschrägfläche (7) zugeordneten Flanke (27) auf einer Metallamelle (24) gleitet, die im Spalt (11) an der anderen Kupplungshälfte (9) festgelegt ist und durch eine Aussparung (19) bis zur Schrägfläche (7) der Kupplungshälfte (4) reicht.

2. Metallstandgerüst nach Anspruch 1, dadurch gekennzeichnet, daß die Metalllamelle (24) eine mit der ihr zugeordneten Flanke (7) des Treibkeiles zusammenwirkende Keilfläche (28) an ihrem der Keilspitze zugeordneten Ende (28) aufweist.

3. Metallstandgerüst nach einem der Ansprüche 1 oder 2, dadurch gekennzeichnet, daß die Keilfläche (28) der Metallamelle (24) auf derem Ende ausgebildet ist, welches senkrecht zu den Keilflanken (27) und beidseitig verdickt ist.

4. Metallstandgerüst nach einem der Ansprüche 1 bis 3, dadurch gekennzeichnet, daß die Metallamelle (24) außerhalb der Eintrittsöffnung (18) des Spaltes (11) abgewinkelt und mit diesem Ende (25) in einer Aussparung (26) der Kupplungshälfte befestigt ist.

5. Metallstandgerüst nach einem der Ansprüche 1 bis 4, dadurch gekennzeichnet, daß die Lamelle (24) drehbeweglich im Spalt (11) mit einem Pendellager (38) festgelegt ist, das im Scheitel am Ansatz der Keilflanken angeordnet ist.

## Claims

1. Metal scaffolding for buildings, particularly tubular scaffolding, whose components (1, 2) are connected together by couplings (3) to which rigid halves (4, 9) are connected so as to be form-closed relative to a respective component (1, 2) and which are respectively braced with a key gear (8), whereby one side (27) of the tapered key (12) is arranged on an inclined surface (32) of one rigid coupling half (4), preferably on a vertical component (1), and the side (13) opposite the side (27) is formed with a key surface, wherein the tapered key (12) is disposed in an aperture (11) which is made in the other coupling half (9), characterised in that the tapered key (12) with its side (27) adjacent to the inclined surface (7) of the coupling slides on a metal shim (24) which is located in the aperture (11) on the other coupling half (9) and extends through a cutout (19) as far as the inclined surface (7) of the coupling half (4).

2. Metal scaffolding according to claim 1, characterised in that the metal shim (24) has at its end (28) adjacent to the point of the key a key surface (28) acting in conjunction with the abutting side (7) of the tapered key.

3. Metal scaffolding according to one of claims 1 or 2, characterised in that the key surface (28) of the metal shim (24) is formed at its end so as to be normal to the key sides (27) and thickened on both sides.

4. Metal scaffolding according to one of claims 1 to 3, characterised in that the metal shim (24) is bent outside the entry opening (18) of the aperture (11) and is fixed at this end (25) in a cutout (26) of the coupling half.

5. Metal scaffolding according to one of claims 1 to 4, characterised in that the shim (24) is fixed so as to be rotatable in the aperture (11) with a self-aligning bearing (38) which is arranged in the apex at the base of the key sides.

## Revendications

1. Echafaudage métallique pour bâtiment, notamment échafaudage tubulaire, dont les éléments (1, 2) sont reliés par des accouplements (3), dont les moitiés fixes (4, 9) sont reliées par concordance de formes à chaque élément (1, 2 ) et peuvent être serrées respectivement par un dispositif de calage (8), un flanc (27) de la cale de réglage (12) étant associé par une surface en oblique (32) à une moitié (4) de l'accouplement qui est de préférence fixée à un élément vertical (1) et le flanc (13) qui est opposé à ce dernier (27) étant constitué sous forme d'une surface de calage, la cale de réglage (12) passant dans un interstice (11) constitué dans l'autre moitié (19) de l'accouplement, caractérisé en ce que la cale de réglage (12) glisse par son flanc (27) associé à la surface en oblique (7) de l'accouplement sur une lamelle métallique (24) qui est fixée dans l'interstice (11) sur l'autre moitié (9) de l'accouplement et qui parvient par une sortie (19) jusqu'à la surface en oblique (7) de la moitié (4) de l'accouplement.

2. Echafaudage métallique selon la revendication 1, caractérisé en ce que la lamelle métallique (24) comprend à son extrémité (28) qui est associée à sa pointe une surface de calage (28) coopérant avec le flanc (27) de la cale de réglage qui lui est associée.

3. Echafaudage métallique selon l'une quelconque des revendications 1 ou 2, caractérisé en ce que la surface de calage (28) de la lamelle métallique (24) est constituée sur l'extrémité qui est verticale par rapport au flanc (27) de la cale et est épaissie de chaque côté.

4. Echafaudage métallique selon l'une quelconque des revendications 1 à 3, caractérisé en ce que la lamelle métallique (24) est coudée à l'extérieur de l'ouverture d'entrée (18) de l'interstice (11) et est fixée par cette extrémité (25) dans un évidement (26) de la moitié de l'accouplement.

5. Echafaudage métallique selon l'une quelconque des revendications 1 à 4, caractérisé en ce que la lamelle (24) est maintenue mobile en rotation dans l'interstice (11) par un support pendulaire (38) disposé par son sommet au niveau du prolongement du flanc de la cale.
